# EUROPÄISCHE PATENTSCHRIFT

(11) **EP 0 128 562 B1**
(45) Veröffentlichungstag und Bekanntmachung des Hinweises auf die Patenterteilung: **19.10.1988**
(21) Anmeldenummer: 84106593.1
(22) Anmeldetag: 08.06.1984
(51) Int. Cl.: A47C 3/18

(54) **Stuhl mit drehbar gelagertem Sitzkörper**
Chair with a rotatably mounted seat
Chaise avec siège monté rotatif

(30) Priorität: 14.06.1983 DE 3321411
(43) Veröffentlichungstag der Anmeldung: 19.12.1984
(73) Patentinhaber: Wilhelm Link GmbH & Co. KG Stahlrohrmöbel, D-72469 Messstetten 1-Tieringen (DE)
(72) Erfinder: Eppler, Richard, D-7475 Messstetten-Oberdigisheim (DE)
(74) Vertreter: Möbus, Rudolf, Dipl.-Ing.

(56) Entgegenhaltungen:
- DE-A- 2 618 542
- GB-A- 137 690
- US-A- 3 415 155
- US-A- 4 361 930

## Beschreibung

Die Erfindung betrifft einen Stuhl mit auf einer Säule drehbar gelagertem und mit einer Lagerausnehmung für das obere Säulenende versehenen Sitzkörper und mit einem in der Lagerausnehmung angeordneten federnden Rastelement, das an der Säule einrastbar ist.

Ein Stuhl der eingangs genannten Art ist durch die DE-A-26 18 542 bekannt. Dieser Stuhl hat den Nachteil, daß das Säulenende unmittelbar in der Lagerausnehmung des Sitzkörpers gelagert ist, wobei die Lagerausnehmung lediglich mit einer .Kunststoffbeschichtung versehen ist und das federnde Koppelungsorgan durch einen Sprengring gebildet wird. Bei diesem Stuhl ist nicht nur ein baldiger Verschleiß der Kunststoffbeschichtung der Lagerfläche zu befürchten, sondern auch durch die Formgebung des Lagerendes der Stuhlsäuie und der Lagerausnehmung im Sitzkörper einschließlich der Lagerflächenbeschictitüⁿg ein umständliches Herstellungsverfahren erforderlich. Bei den starken Belastungen, denen der Sitzkorper eines Drehstuhles ausgesetzt ist, ist eine Sicherung des Sitzkörpers auf dem Säulenende des Stuhles mittels eines Sprengringes ungenügend.

Der Erfindung liegt die Aufgabe zugrunde, einen Stuhl der eingangs genannten Art so auszubilden, daß er sich unter Erzielung einer stabilen Drehlagerstelle für den Sitzkörper preiswerter als bisherige Stühle dieser Art herstellen läßt.

Die gestellte Aufgabe wird mit einem Stuhl der eingangs genannten Art erfindungsgemäß dadurch gelöst, daß das Rastelement aus mehreren federnden Rastzungen besteht, die an einem in die Lagerausnehmung des Sitzkörpers eingesetzten Lagernapf angeordnet sind.

Bei einem erfindungsgemäß ausgebildeten Stuhl sind also die Säule und der drehbar mit ihr verbundene Sitzkörper durch eine einfache Steckverbindung mit Rastsicherung miteinander unverlierbar verbunden. Der Lagernapf mit den die Steckverbindung sichernden Koppelungsorganen . läßt sich äußerst maßgenau vorfertigen, so daß den Sitzkörpersitz beeinflussende Stellorgane, wie mit Gewinde versehene Spannkonen o. dgl., vollständig entfallen können. Die federnden Rastzungen ergeben eine sichere Koppelung, so daß ein unerwünschtes Ausrasten des Sitzkörpers aus seiner Lagerung bei einer Benutzung des Stuhles nicht befürchtet werden muß. Die Säule kann zweckmäßig aus einem Rohr gefertigt sein, das an seinem oberen Ende eingezogen ist und an welchem im Abstand vom eingezogenen Ende durch Ausdrücken ein Umfangssteg als Rastvorsprung gebildet ist. Dabei ist erfindungsgemäß der Lagernapf nicht nur in seinem zylindrischen Teil, sondern auch durch eine Rundung seines Bodenrandes an die Säule mit ihrem eingezogenen Ende angepaßt, und die Rastzungen sind mit Nuten zur Aufnahme des Umfangssteges der Säule versehen. Der Lagernapf läßt sich aus einem hochwertigen stabilen Kunststoffmaterial mit guten Gleiteigenschaften maßgerecht vorfertigen, so daß eine Nachbearbeitung dieses Teiles vollständig entfallen kann. Die den Öffnungsrand des Lagernapfes begrenzenden federnden Rastzungen lassen sich mit einer so großen Steifheit fertigen, daß eine absolut sichere und nicht unfreiwillig lösbare Rastverbindung geschaffen wird. Diese Verbindung kann, muß aber keinesfalls, durch einen Sicherungsring, der ein Aufspreizen der eingerasteten Rastzungen verhindert, abgesichert werden.

Nachfolgend werden zwei Ausführungsbeispiele erfindungsgemäß ausgebildeter Stühle anhand der beiliegenden Zeichnung näher erläutert.

Im einzelnen zeigen :
Fig. 1a + 1b Seitenansichten von zwei Stühlen mit auf einer Säule drehbar gelagertem Sitzkörper ;
Fig. 2 einen zentralen Vertikalschnitt durch die Drehverbindungsstelle von Sitzkörper und Stuhlsäule bei einem ersten Ausführungsbeispiel ;
Fig. 3 eine Ansicht der Drehverbindungsstelle in Richtung des Pfeiles 111 in Fig. 2 ;
Fig. 4 einen der Fig. 2 entsprechenden Schnitt durch ein zweites Ausführungsbeispiel ;
Fig. 5 eine Ansicht der Drehverbindungsstelle in Richtung des Pfeiles V in Fig. 4.

Die Fig. 1a und 1b zeigen zwei Stühle 10 und 10', die beide eine auf einem Fußstern 11 ruhende zentrale längenverstellbare Stuhlsäule 12 aufweisen, auf deren oberem Ende jeweils ein Sitzkörper 14 oder 15 mit einem Lageransatz 16 drehbar angeordnet ist. Bei dem Stuhl 10 nach Fig. 1a ist am Sitzkörper 14 eine Rückenlehne 17 über einen Verbindungssteg 18 befestigt, sind also Stuhlsitz 19 und Rückenlehne 17 gesondert ausgebildet. Bei dem in Fig. 1b dargestellten Stuhl 10' ist auf dem Sitzkörper 15 eine Schale 20 ausgebildet, die sowohl die Sitzfläche 21 als auch eine Rückenlehnfläche 22 bildet.

Die Fig. 2 und 3 zeigen die Drehverbindungsstelle eines aus Kunststoff geformten Sitzkörpers 14, an welchen der Lageransatz 16 einstückig angeformt ist. In den Lageransatz 16 ist ein aus einem hochwertigen Kunststoffmaterial vorgefertigter Lagernapf 23 bei der Herstellung des Sitzkörpers 14 fest eingegossen worden, wobei Außenrippen 24 des Lagernapfes 23 seine sichere Verankerung im Lageransatz 16 erbringen. Am freiliegenden Öffnungsrand 25 des Lagernapfes 23 sind mehrere, über den Umfang der Öffnung gleichmäßig verteilte federnde Rastzungen 26 ausgebildet.

Der Lagernapf 23 ist maßgenau an das obere Ende 13 der aus einem Rohr gefertigten Säule 12 des Stuhles 10, 10' angepaßt, einschließlich einer Rundung 27 am Rande des Napfbodens 28. Diese Rundung 27 ist an die Rundung des einwärts gebogenen Randes 29 der Säule 12 angepaßt. Im Endbereich 13 der rohrförmigen Säule 12 ist ein wulstartiger Raststeg 30 durch Ausdrücken gebildet, der in eine dazu passende Nut 31 in den Rastzungen 26 des Lagernapfes 23 paßt. Zum Verbinden der Säule 12 mit dem Sitzkörper 14 wird die Säule 12 mit dem eingebogenen Ende 29 ihres Endabschnittes 13 in die Öffnung des Lagernapfes 23 eingeschoben, bis der Raststeg 30 in die Aufnahmenut 31 der Rastzungen 26 einrastet. Die Rastzungen können anschließend durch Aufschieben eines konzentrisch auf der Säule 12 angeordneten Sicherungsringes 32 in ihrer Raststellung gesichert werden. Ein solcher Sicherungsring ist in Fig. 2 mit strichpunktierten Linien angedeutet. Dieser Sicherungsring kann auch ein Innengewinde aufweisen, mit welchem er auf nicht dargestellte periphere Vorsprünge der Rastzungen 26 aufgeschraubt werden kann.

Die in den Fig. 4 und 5 dargestellte Ausführungsform unterscheidet sich von der Ausführungsform nach Fig. 2 und 3 durch einen Sitzträger in Form einer Metallplatte 33, die an der Stelle der Lagerausnehmung mit einer eine kreisförmige Öffnung begrenzenden Auswölbung 34 versehen ist. In diese Auswölbung ist eine Stützronde 35 eingesetzt und durch eine Ringschweißnaht 36 mit der Trägerplatte 33 verbunden. Der einwärts gerichtete Rand 37 der Auswölbung 34 ragt in eine passende Außennut eines in die Lagerausnehmung der Trägerplatte 33 eingesetzten, wiederum aus einem hochwertigen Kunststoff gefertigten Lagernapfes 23', der auch am aufwärts gebogenen Rand 39 der Stützronde 35 anliegt. Im übrigen ist der Lagernapf 23' gleich ausgebildet wie der Lagernapf 23 nach dem Ausführungsbeispiel der Fig. 2 und 3. Die einander entsprechenden Teile sind in den Fig. 3 und 4 daher mit den gleichen Bezugsziffern wie in den Fig. 2 und 3, ergänzt durch einen Indexstrich, bezeichnet. Auch die rohrförmige Säule 12' ist mit ihrem Endabschnitt 13' gleich ausgebildet wie beim Ausführungsbeispiel nach den Fig. 2 und 3.

## Patentansprüche

1. Stuhl mit auf einer Säule (12) drehbar gelagertem und mit einer Lagerausnehmung für das obere Säulenende versehenen Sitzkörper (14) und mit einem in der Lagerausnehmung angeordneten federnden Rastelement (26, 26'), das an der Säule (12) einrastbar ist, dadurch gekennzeichnet, daß das Rastelement aus mehreren federnden Rastzungen (26, 26') besteht, die an einem in die Lagerausnehmung des Sitzkörpers (14, 33) eingesetzten Lagernapf (23, 23') angeordnet sind.

2. Stuhl nach Anspruch 1, dadurch gekennzeichnet, daß die aus einem Rohr gefertigte Säule (12, 12') an ihrem oberen Ende (29, 29') eingezogen ist und mit Abstand vom eingezogenen Ende (29, 29') mit einem durch Ausdrücken gebildeten Umfangssteg (30, 30') als Rastvorsprung versehen ist, und daß der Lagernapf (23, 23') an seinem Bodenrand eine an die Einziehrundung des Säulenendes (29, 29') angepaßte Rundung (27, 27') und an seinen Rastzungen (26, 26') Nuten (31) zur Aufnahme des Umfangssteges (30, 30') der Säule (12, 12') aufweist.

3. Stuhl nach Anspruch 1 oder 2, dadurch gekennzeichnet, daß der Lagernapf (23) aus einem Kunststoffmaterial mit guten Gleiteigenschaften gefertigt ist und auf seiner Außenseite Vorsprünge (24) und/oder Ausnehmungen zu seiner Verankerung im Sitzkörper (14) aufweist.

4. Stuhl nach einem der Ansprüche 1 bis 3, gekennzeichnet durch einen auf die Rastzungen (26) des Lagernapfes (23) aufschiebbaren, konzentrisch zur Säule (12) angeordneten Sicherungsring (32).

5. Stuhl nach Anspruch 4, dadurch gekennzeichnet, daß der Sicherungsring (32) mit einem Innengewinde und die Rastzungen (26) mit in das Sicherungsringgewinde passenden Außenvorsprüngen versehen sind.

## Claims

1. A chair having a seat (14) which is rotatably mounted on a column (12) and which is provided with a bearing recess for the upper end of the column and has a resilient detent element (26, 26') which is arranged in the bearing recess and is engageable on the column (12), characterised in that the detent element consists of several resilient detent tongues (26, 26') which are arranged on a bearing cup (23, 23') which is inserted into the bearing recess of the seat (14, 33).

2. A chair according to claim 1, characterised in that the column (12, 12'), which is made from a tube, is drawn in at its upper end (29, 29') and is provided, at a spacing from the drawn-in end (29, 29'), with a circumferential ridge (30, 30') formed by forcing-out, which serves as detent projection, and in that the bearing cup (23, 23') has at its base edge a rounding (27, 27') which is adapted to the draw-in rounding of the column end (29, 29') and has on its detent tongues (26, 26') grooves (31) for the reception of the circumferential ridge (30, 30') . of the column (12, 12').

3. A chair according to claim 1 or 2, characterised in that the bearing cup (23) is made from a plastics material having good sliding properties and has on its outside projections (24) and/or recesses for its anchorage in the seat (14).

4. A chair according to one of claims 1 to 3, characterised by a securing ring (32) which can be slipped over the detent tongues (26) of the bearing cup (23) and which is arranged concentrically on the column (12).

5. A chair according to claim 4, characterised in that the securing ring (32) is provided with an internal thread and the detent tongues (26) are provided with outer projections which fit into the thread of the securing ring.

## Revendications

1. Chaise avec un corps de siège (14) monté en rotation à une colonne (12) et muni d'un évidement d'appui pour l'extrémité supérieure de la colonne et avec un élément encliquetable élastique (26, 26') disposé dans l'évidement d'appui et pouvant s'encliqueter sur la colonne (12), caractérisée en ce que l'élément encliquetable est constitué de plusieurs languettes encliquetables élastiques (26, 26') qui sont disposées sur une coupelle d'appui (23, 23') placée dans l'évidement d'appui du corps de siège (14, 33).

2. Chaise conforme à la revendication 1, caractérisée en ce que la colonne réalisée à partir d'un tube (12, 12') est rétrécie à son extrémité supérieure (29, 29') et est munie d'une nervure circonférentielle (30, 30'), faisant fonction de saillie encliquetable, réalisée par déformation à distance de l'extrémité rétrécie (29, 29'), et en ce que la coupelle d'appui (23, 23') comporte, sur son bord supérieur, un arrondi (27, 27') adapté au rétrécissement de l'extrémité de colonne (29, 29') et, sur ses languettes encliquetables (26, 26'), des gorges (31) pour recevoir la nervure circonférentielle (30, 30') de la colonne (12, 12').

3. Chaise conforme à la revendication 1 ou 2, caractérisée en ce que la coupelle d'appui (23) est réalisée dans une matière plastique à bonnes propriétés de glissement et comporte, sur son côté extérieur, des saillies (24) et/ou des évidements pour son ancrage dans le corps de siège (14).

4. Chaise conforme à l'une des revendications 1 à 3, caractérisée par un anneau de blocage (32) disposé concentriquement à la colonne (12) et pouvant être glissé sur les languettes encliquetables (26) de la coupelle d'appui (23).

5. Chaise conforme à la revendication 4, caractérisée en ce que l'anneau de blocage (32) est muni d'un filetage intérieur et les languettes encliquetables (26) sont munies de saillies extérieures adaptées au filetage de l'anneau de blocage.
